# EUROPÄISCHE PATENTSCHRIFT

(11) **EP 1 379 773 B1**
(45) Veröffentlichungstag und Bekanntmachung des Hinweises auf die Patenterteilung: **23.07.2008**
(21) Anmeldenummer: 02727237.6
(22) Anmeldetag: 16.03.2002
(51) Int. Cl.: F02M 51/06, F02M 61/18

(54) **BRENNSTOFFEINSPRITZVENTIL**
FUEL INJECTION VALVE
SOUPAPE D'INJECTION DE COMBUSTIBLE

(30) Priorität: 11.04.2001 DE 10118163
(43) Veröffentlichungstag der Anmeldung: 14.01.2004
(73) Patentinhaber: ROBERT BOSCH GMBH, 70442 Stuttgart (DE)
(72) Erfinder: PILGRAM, Guido, 71701 Schwieberdingen (DE); HEYSE, Joerg, 74354 Besigheim (DE)
(74) Vertreter: Körfer, Thomas
(86) Internationale Anmeldenummer: PCT/DE2002/000965
(87) Internationale Veröffentlichungsnummer: WO 2002/084104

(56) Entgegenhaltungen:
- EP-A- 0 348 786
- DE-A- 3 704 543
- DE-A- 19 804 463
- DE-A- 19 937 961
- FR-A- 2 528 915
- GB-A- 736 264
- US-A- 4 519 370
- US-A- 5 586 726
- US-A- 5 881 957
- US-A- 6 131 826

## Beschreibung

### Stand der Technik

Die Erfindung geht aus von einem Brennstoffeinspritzventil nach der Gattung des Hauptanspruchs.

Aus der DE 198 04 463 A1 ist ein Brennstoffeinspritzsystem für eine gemischverdichtende, fremdgezündete Brennkraftmaschine bekannt, welches ein Brennstoffeinspritzventil umfasst, das Brennstoff in einen von einer Kolben-/Zylinderkonstruktion gebildeten Brennraum einspritzt, und mit einer in den Brennraum ragenden Zündkerze versehen ist. Das Brennstoffeinspritzventil ist mit mindestens einer Reihe über den Umfang des Brennstoffeinspritzventils verteilt angeordneten Einspritzlöchern versehen. Durch eine gezielte Einspritzung von Brennstoff über die Einspritzlöcher wird eine strahlgeführtes Brennverfahren durch Bildung einer Gemischwolke mit mindestens einem Strahl realisiert.

Nachteilig an dem aus der oben genannten Druckschrift bekannten Brennstoffeinspritzventil ist insbesondere die Verkokung der Abspritzöffnungen, welche dadurch verstopfen und den Durchfluss durch das Brennstoffeinspritzventil unzulässig stark vermindern. Dies führt zu Fehlfunktionen der Brennkraftmaschine.

In der EP-A-0 348 786 wird ein elektromagnetisches Kraftstoffeinspritzventil mit einer Längsachse für eine Brennkraftmaschine beschrieben, welches einen Düsenkörper aufweist, der eine Querwand mit einer Innenseite und einer Außenseite, durch die ein Kraftstoffweg nach außen führt, einen ringförmigen Ventilsitz auf der Innenseite der Querwand, der den Kraftstoffweg umschließt, einen längsverschieblichen Anker, der an seinem dem Ventilsitz zugewandten Ende einen Kunststoffeinsatz mit planer Dichtringfläche trägt und durch eine Feder gegen den Ventilsitz gedrückt wird, und einen Ventilsitz aufweist, der eine Innenkammer umschließt, in deren Boden mindestens zwei Düsenöffnungen angeordnet sind, deren Achsen mit der Längsachse einen Neigungswinkel α einschließen und die dadurch bestimmten Kraftstoffstrahlen eine divergierende Richtung haben. Die Tiefe der Innenkammer ist dabei gleich oder kleiner als ein Viertel des Innendurchmessers des Ventilsitzes und der Düsenkörper hat auf der Außenseite der Querwand eine Außenkammer, die sich zwischen der Querwand und einer Austrittsöffnung erstreckt und von einer zylinderförmigen Wandung begrenzt ist.

Die US-A-6 131 826 offenbart ein Ventil mit kombiniertem Ventilsitzkörper und Spritzlochscheibe. Der Ventilsitzkörper und die Spritzlochscheibe sind einstückig aus einem flächigen verformbaren Werkstück gebildet. Das Werkstück ist topfförmig so ausgeformt, dass es im Bereich der Ventilsitzfläche an dem nicht betätigten Ventilschließkörper im geschlossenen Zustand des Ventils dichtend anliegt und in einem Bereich stromaufwärts der Ventilsitzfläche die zumindest eine Abspritzöffnung aufweisende Spritzlochscheibe bildet.
Die US-A-5 881 957 beschreibt ein Brennstoffeinspritzventil mit einem Ventilsitzkörper, welcher an seiner dem Brennraum zugewandten Endfläche einen Düsenkörper aufweist. Der Düsenkörper weist einen äußeren Durchmesser auf, der im Wesentlichen demjenigen des Ventilsitzköpers entspricht. Weiterhin ist der Düsenkörper aus einen kreisförmigen Boden und einer zylindrische Seitenwand aufgebaut, die von dem Boden in Richtung des Brennraums abragt.
In der US-A-4 519 370 wird ein Brennstofffeinspritzventil beschrieben, welches aus einem Einspritzkörper und einem Adapter besteht, welcher an einem Ende des Einspritzkörpers montiert ist und davon zum Brennraum hin abragt.

### Vorteile der Erfindung

Das erfindungsgemäße Brennstoffeinspritzventil mit den Merkmalen des unabhängigen Anspruchs 1 hat demgegenüber den Vorteil, daß die Abspritzöffnungen so angebracht sind, daß die im Brennraum zirkulierenden Gemischströmungen von den Abspritzöffnungen des Mehrloch-Brennstoffeinspritzventils abgeschirmt werden und sich dadurch kein Brennstoff im Bereich der Abspritzöffnungen absetzen kann.

Durch die in den abhängigen Ansprüchen aufgeführten Maßnahme sind vorteilhafte Weiterbildungen des im unabhängigen Anspruch 1 angegebenen Brennstoffeinspritzventils möglich.

Vorteilhafterweise sind die Abspritzöffnungen innerhalb eines runden oder ovalen vollständigen oder teilweisen Ringwalls angeordnet, der hoch genug ist, jede der Abspritzöffnungen gegen die im Brennraum zirkulierenden Strömungen abzuschirmen.

Der Ringwall wird dabei vorteilhafterweise bei der Herstellung des Ventilsitzkörpers gemeinsam mit diesem aus einem Werkstück gedreht.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein erstes Ausführungsbeispiel eines erfindungsgemäß ausgestalteten Brennstoffeinspritzventils,
- Fig. 2: einen schematischen Schnitt durch den abspritzseitigen Teil des in Fig. 1 dargestellten ersten Ausführungsbeispiels des erfindungsgemäßen Brennstoffeinspritzventils im Bereich II in Fig. 1, und
- Fig. 3: einen schematischen Schnitt durch ein Brennstoffeinspritzsystem im gleichen Bereich wie Fig. 2 nicht Gegenstand der Erfindung.

### Beschreibung des Ausführungsbeispiels

Fig. 1 zeigt in einer auszugsweisen Schnittdarstellung ein Ausführungsbeispiel eines erfindungsgemäßen Brennstoffeinspritzventils 1. Das Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht in Wirkverbindung mit einem Ventilschließkörper 4, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über zwei Abspritzöffnungen 7 verfügt.

Der Ventilschließkörper 4 des erfindungsgemäß ausgestalteten Brennstoffeinspritzventils 1 weist eine nahezu kugelförmige Form auf. Dadurch wird eine versatzfreie, kardanische Ventilnadelführung erzielt, die für eine exakte Funktionsweise des Brennstoffeinspritzventils 1 sorgt.

Der Ventilsitzkörper 5 des Brennstoffeinspritzventils 1 ist nahezu topfförmig ausgebildet und trägt durch seine Form zur Ventilnadelführung bei. Der Ventilsitzkörper 5 ist dabei in eine abspritzseitige Ausnehmung 34 des Düsenkörpers 2 eingesetzt und mittels einer Schweißnaht 35 mit dem Düsenkörper 2 verbunden.

Der Düsenkörper 2 ist durch eine Dichtung 8 gegen einen Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch einen Spalt 26 voneinander getrennt und stützen sich auf einem Verbindungsbauteil 29 ab. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite der Einstellscheibe 15 befindet sich ein Anker 20. Dieser steht über einen ersten Flansch 21 kraftschlüssig mit der Ventilnadel 3 in Verbindung, welche durch eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Hülse 24 auf Vorspannung gebracht wird.

Abströmseitig des Ankers 20 ist ein zweiter Flansch 31 angeordnet, der als unterer Ankeranschlag dient. Er ist über eine Schweißnaht 33 kraftschlüssig mit der Ventilnadel 3 verbunden. Zwischen dem Anker 20 und dem zweiten Flansch 31 ist ein elastischer Zwischenring 32 zur Dämpfung von Ankerprellern beim Schließen des Brennstoffeinspritzventils 1 angeordnet.

In der Ventilnadelführung 14, im Anker 20 und am Ventilsitzkörper 5 verlaufen Brennstoffkanäle 30a bis 30c, die den Brennstoff, welcher über eine zentrale Brennstoffzufuhr 16 zugeführt und durch ein Filterelement 25 gefiltert wird, zu den Abspritzöffnungen 7 leiten. Das Brennstoffeinspritzventil 1 ist durch eine Dichtung 28 gegen eine nicht weiter dargestellte Verteilerleitung abgedichtet.

Erfindungsgemäß weist das Brennstoffeinspritzventil 1 an einer dem nicht weiter dargestellten Brennraum der Brennkraftmaschine zugewandten Stirnseite 36 des Ventilsitzkörpers 5, der in einer Ausnehmung 34 des Düsenkörpers 2 angeordnet und beispielsweise mittels einer Schweißnaht 35 mit diesem verbunden ist, einen Ringwall 37 auf, der die im vorliegenden Ausführungsbeispiel zwei Abspritzöffnungen 7 zumindest teilweise umgibt. Durch die durch den Ringwall 37 erzielte Abschirmung der Abspritzöffnungen 7 gegen den im Brennraum zirkulierenden Gemischströmungen wird eine Verkokung der Abspritzöffnungen 7 verhindert. Der abspritzseitige Teil des Erennstoffeinspritzventils 1 mit dem Ringwall 37 ist in Fig. 2 näher dargestellt.

Im Ruhezustand des Brennstoffeinspritzventils 1 wird der erste Flansch 21 an der Ventilnadel 3 von der Rückstellfeder 23 entgegen seiner Hubrichtung so beaufschlagt, daß der Ventilschließkörper 4 am Ventilsitz 6 in dichtender Anlage gehalten wird. Der Anker 20 liegt auf dem Zwischenring 32 auf, der sich auf dem zweiten Flansch 31 abstützt. Bei Erregung der Magnetspule 10 baut diese ein Magnetfeld auf, welches den Anker 20 entgegen der Federkraft der Rückstellfeder 23 in Hubrichtung bewegt. Dabei nimmt der Anker 20 den ersten Flansch 21, welcher mit der Ventilnadel 3 verschweißt ist, und damit die Ventilnadel 3 ebenfalls in Hubrichtung mit. Der mit der Ventilnadel 3 in Wirkverbindung stehende Ventilschließkörper 4 hebt von der Ventilsitzfläche 6 ab, wodurch der über die Brennstoffkanäle 30a bis 30c zur Abspritzöffnung 7 geführte Brennstoff abgespritzt wird.

Wird der Spulenstrom abgeschaltet, fällt der Anker 20 nach genügendem Abbau des Magnetfeldes durch den Druck der Rückstellfeder 23 auf den ersten Flansch 21 vom Innenpol 13 ab, wodurch sich die Ventilnadel 3 entgegen der Hubrichtung bewegt. Dadurch setzt der Ventilschließkörper 4 auf der Ventilsitzfläche 6 auf, und das Brennstoffeinspritzventil 1 wird geschlossen. Der Anker 20 setzt auf dem durch den zweiten Flansch 31 gebildeten Ankeranschlag auf.

Fig. 2 zeigt in einer auszugsweisen Schnittdarstellung den in Fig. 1 mit II bezeichneten Ausschnitt aus dem in Fig. 1 dargestellten ersten Ausführungsbeispiel eines erfindungsgemäß ausgestalteten Brennstoffeinspritzventils 1.

Wie bereits in Fig. 1 angedeutet, weist der Ventilsitzkörper 5 an seiner dem Brennraum zugewandten konvex gewolbten Stirnseite 36 einen einstückig mit dem Ventilsitzkörper ausgebildeten Ringwall 37 auf, der die Abspritzöffnungen 7 zumindest teilweise umgibt. Der Ringwall 37 ist dabei so ausgeführt, daß er jede der Abspritzöffnungen 7 in axialer Richtung überragt, so daß für jede Abspritzöffnung 7 eine Abschirmung gegenüber den im Brennraum zirkulierenden Gemischströmungen erzielt wird.

Die Abspritzöffnungen 7 sind im vorliegenden Ausführungsbeispiel in einer konvex gewölbten Stirnseite 36 des Ventilsitzkörpers 5 ausgebildet.

Die Abspritzöffnungen 7 können innerhalb des Ringwalls 37 an beliebigen Punkten angebracht sein. Vorzugsweise sind sie auf mehreren runden oder elliptischen Lochkreisen, die zueinander konzentrisch oder exzentrisch sein können, oder auf mehreren parallelen, schräg oder versetzt zueinander angeordneten geraden oder gebogenen Lochreihen angeordnet. Der Abstand zwischen den Lochmittelpunkten kann dabei äquidistant oder unterschiedlich sein, sollte jedoch aus fertigungstechnischen Gründen zumindest einen Lochdurchmesser betragen. Die räumliche Orientierung kann für jede Lochachse unterschiedlich sein, wie in Fig. 2 für zwei Abspritzöffnungen 7 angedeutet.

Der Ringwall 37 kann beispielsweise bereits während der Herstellung des Ventilsitzkörpers 5, welcher vorzugsweise durch Drehen hergestellt wird, mit diesem einstückig gefertigt werden. Auch eine nachträgliche Anbringung des Ringwalls 37 beispielsweise mittels Schweißen oder Löten ist denkbar.

Durch die Abschirmung der Abspritzöffnungen 7 gegen Gemischströmungen im Brennraum kann die Verkokung der Abspritzöffnungen 7 reduziert werden. Da der Durchmesser der Abspritzöffnungen 7 typischerweise ca. 100 µm beträgt, ist die Gefahr, daß die Abspritzöffnungen 7 durch Verkokung mit der Zeit verstopfen und somit die Durchflußmenge unzulässig stark eingeschränkt wird, relativ groß. Durch den Ringwall 37 kann ein Rückströmen des Brennstoffes zu den Abspritzöffnungen 7 und folglich ein Brennstoffniederschlag und nachfolgendes Verkoken beim Abbrennen des Brennrauminhalts vermieden werden. Die axiale Höhe des Ringwalls 37 kann dabei relativ gering sein, da die Gemischströmung aufgrund der im Brennraum herrschenden Verhältnisse etwa senkrecht zur Ausrichtung der Abspritzöffnungen 7 auf die Spitze des Brennstoffeinspritzventils 1 auftrifft.

Fig. 3 zeigt in gleicher Darstellung wie Fig. 2 ein nicht erfindungsgemäßes Brennstoffeinspritzventil. Übereinstimmende Bauteile sind dabei mit übereinstimmenden Bezugszeichen versehen.

Statt an der Stirnseite 36 des Ventilsitzkörper s 5 einen Ringwall anzubringen, kann, nicht Gegenstand der Erfindung, eine Abschirmung der Austritte der Abspritzöffnungen 7 auch mittels Tieferlegens der Austritte erfolgen. Dabei wird zumindest eine Ringnut 38 in die Stirnseite 36 des Ventilsitzkörpers 5 eingebracht, in welche alle Abspritzöffnungen 7 ausmünden.

Die Abspritzöffnungen 7 sind somit gegenüber der Stirnseite 36 des Ventilsitzkörpers 5 zurückgesetzt, so daß die Rückströmung des Brennstoffs an die Austritte der Abspritzöffnungen 7 entfällt, da ein Außenrand 39 der zumindest einen Ringnut 38 die Austritte der Abspritzöffnungen 7 abschirmt.

Die Abspritzöffnungen 7 können beliebig angeordnet sein, so daß als einzige Maßgabe alle Abspritzöffnungen 7 in der zumindest einen Ringnut ausmünden. Die Ringnuten können dabei oval oder rund sein oder in Form von Teilkreisen ausgebildet sein.

Es kann auch eine einzelne Ringnut 38 so ausgebildet sein, daß der innenliegende Teil der Stirnseite 36 des Ventilsitzkörpers 5 konkav gewölbt ist und somit die im Innenbereich liegenden Abspritzöffnungen 7 ebenfalls vom Außenrand 39 der Ringnut 38 überragt und in ihrer Gesamtheit gegen die Brennraumströmungen abgeschirmt werden.

Die Erfindung ist nicht auf das dargestellte Ausführungsbeispiel beschränkt und z. B. für beliebig angeordnete Abspritzöffnungen 7, für teilkreisförmige Ringwälle 37 und Ringnuten 38 sowie für beliebige Bauweisen von nach innen öffnenden Mehrloch-Brennstoffeinspritzventilen 1 anwendbar.

## Patentansprüche

1. Brennstoffeinspritzventil (1) für Brennstoffeinspritzanlagen von Brennkraftmaschinen mit einem erregbaren Aktuator (10), einer mit dem Aktuator (10) in Wirkverbindung stehenden und in einer Schließrichtung von einer Rückstellfeder (23) beaufschlagten Ventilnadel (3) zur Betätigung eines Ventilschließkörpers (4), der zusammen mit einer an einem Ventilsitzkörper (5) ausgebildeten Ventilsitzfläche(6) einen Dichtsitz bildet, und zumindest zwei Abspritzöffnungen (7), die in dem Ventilsitzkörper (5) ausgebildet sind,
wobei die Abspritzöffnungen (7) so in dem Ventilsitzkörper (5) ausgebildet sind, dass sie vor zirkulierenden Gemischströmungen in einem Brennraum der Brennkraftmaschine abgeschirmt sind,
**dadurch gekennzeichnet,**
**dass** die Abspritzöffnungen (7) in einer dem Brennraum zugewandten konvex gewölbten Stirnseite (36) des Ventilsitzkörpers (5) ausgebildet sind, wobei der Ventilsitzkörper (5) an der Stirnseite (36) einen einstückig damit ausgebildeten Ringwall (37) aufweist, welcher die Abspitzöffnungen (7) zumindest teilweise umgibt, und welcher so ausgebildet ist, dass er jede der Abspritzöffnungen (7) in axialer Richtung überragt.

2. Brennstoffeinspritzventil nach Anspruch 1,
**dadurch gekennzeichnet,**
**dass** der Ringwall (37) kreisringförmig oder oval ausgebildet ist.

3. Brennstoffeinspritzventil nach einem der Anspruche 1 oder 2,
**dadurch gekennzeichnet,**
**dass** in der Stirnseite (36) des Ventilsitzkörpers (5) zumindest eine Ringnut (38) ausgebildet ist, in welche die Abspritzöffnungen (7) ausmünden.

4. Brennstoffeinspritzventil nach Anspruch 3,
**dadurch gekennzeichnet,**
**dass** die zumindest eine Ringnut (38) ringförmig oder oval ausgebildet ist.

5. Brennstoffeinspritsventil nach Anspruch 3 oder 4,
**dadurch gekennzeichnet,**
**dass** die zumindest eine Ringnut (38) so ausgebildet ist, dass jede der Abspritzöffnungen (7) axial von einem Außenrand (39) der Ringnut (38) überragt wird.

6. Brennstoffeinspritzventil nach einem der Ansprüche 3 bis 5,
**dadurch gekennzeichnet,**
**dass** die Stirnseite (36) des Ventilsitzkörpers (5) innerhalb der Ringnut (38) zumindest plan oder konkav ist, so dass alle innerhalb der Ringnut (38) befindlichen Abspritzöffnungen (7) durch den Außenrand (39) der Ringnut(38) abgeschirmt sind.

## Claims

1. Fuel injection valve (1) for fuel injection systems of internal combustion engines having an excitable actuator (10), a valve needle (3) which is operatively connected to the actuator (10) and is loaded by a restoring spring (23) in a closing direction for actuating a valve closing body (4) which forms a sealing seat together with a valve seat face (6) which is formed on a valve seat body (5), and at least two ejection openings (7) which are formed in the valve seat body (5), the ejection openings (7) being formed in the valve seat body (5) in such a way that they are protected from circulating mixture flows in a combustion chamber of the internal combustion engine, **characterized in that** the ejection openings (7) are formed in a convexly curved end side (36) of the valve seat body (5), which end side (36) faces the combustion chamber, the valve seat body (5) having, on the end side (36), an annular wall (37) which is formed integrally with the latter, surrounds the ejection openings (7) at least partially and is formed in such a way that it projects beyond each of the ejection openings (7) in the axial direction.

2. Fuel injection valve according to Claim 1, **characterized in that** the annular wall (37) is of circularly annular or oval configuration.

3. Fuel injection valve according to either of Claims 1 and 2, **characterized in that** at least one annular groove (38) is formed in the end side (36) of the valve seat body (5), into which at least one annular groove (38) the ejection openings (7) open.

4. Fuel injection valve according to Claim 3, **characterized in that** the at least one annular groove (38) is of annular or oval configuration.

5. Fuel injection valve according to Claim 3 or 4, **characterized in that** the at least one annular groove (38) is configured in such a way that each of the ejection openings (7) is projected beyond by an outer edge (39) of the annular groove (38).

6. Fuel injection valve according to one of Claims 3 to 5, **characterized in that** the end side (36) of the valve seat body (5) is at least flat or concave within the annular groove (38), with the result that all the ejection openings (7) which are situated within the annular groove (38) are shielded by the outer edge (39) of the annular groove (38).

## Revendications

1. Injecteur de carburant (1) pour des installations d'injection de carburant dans des moteurs à combustion interne comportant un actionneur (10), excité, une aiguille d'injecteur (3) coopérant avec l'actionneur (10) et sollicitée dans le sens de la fermeture par un ressort de rappel (23) pour actionner un organe d'obturation de soupape (4) formant un siège d'étanchéité avec une surface de siège de soupape (6) réalisée dans un corps de siège de soupape (5), ainsi qu'au moins deux orifices d'éjection (7) réalisés dans le corps formant siège de soupape (5),
les orifices d'éjection (7) étant réalisés dans le corps formant siège de soupape (5) pour être protégés par la circulation du courant de mélange dans la chambre de combustion du moteur à combustion interne,
**caractérisé en ce que**
les orifices d'éjection (7) sont réalisés dans une face frontale (36) du corps formant siège de soupape (5), bombée suivant une forme convexe en direction de la chambre de combustion,
le corps formant siège de soupape (5) ayant sur la face frontale (36), une paroi annulaire (37) réalisée en une seule pièce avec celle-ci, et entourant au moins en partie les orifices d'éjection (7), cette paroi annulaire étant réalisée pour dépasser chacun des orifices d'éjection (7) dans la direction axiale.

2. Injecteur de carburant selon la revendication 1,
**caractérisé en ce que**
la paroi annulaire (37) a une forme d'anneau de cercle ou d'ovale.

3. Injecteur de carburant selon l'une quelconque des revendications 1 ou 2,
**caractérisé par**
au moins une rainure annulaire (38) réalisée dans la face frontale (36) du corps formant siège de soupape (5), rainure dans laquelle débouchent les orifices d'éjection (7).

4. Injecteur de carburant selon la revendication 3,
**caractérisé en ce qu'**
au moins la rainure annulaire (38) a une forme annulaire ou ovale.

5. Injecteur de carburant selon l'une quelconque des revendications 3 ou 4,
**caractérisé en ce qu'**
au moins une rainure annulaire (38) est réalisée pour que chacun des orifices d'éjection (7) soit dépassé axialement par le bord extérieur (39) de la rainure annulaire (38).

6. Injecteur de carburant selon l'une quelconque des revendications 3 à 5,
**caractérisé en ce que**
la face frontale (36) du corps formant siège de soupape (5) est au moins plane ou concave à l'intérieur de la rainure annulaire (38) pour que tous les orifices d'éjection (7) qui se trouvent à l'intérieur de la rainure annulaire (38) soient protégés par le bord extérieur (39) de la rainure annulaire (38).
